# EUROPÄISCHE PATENTSCHRIFT

(11) **EP 0 529 278 B1**
(45) Veröffentlichungstag und Bekanntmachung des Hinweises auf die Patenterteilung: **17.06.1998**
(21) Anmeldenummer: 92112204.0
(22) Anmeldetag: 17.07.1992
(51) Int. Cl.: H01H 19/64, H01H 19/62

(54) **Schaltgerät**
Switchgear
Appareillage électrique

(30) Priorität: 25.07.1991 DE 4124668
(43) Veröffentlichungstag der Anmeldung: 03.03.1993
(73) Patentinhaber: E.G.O. Elektro-Gerätebau GmbH, 75038 Oberderdingen (DE)
(72) Erfinder: Dieffenbacher, Reiner, W-7519 Eppingen-Mühlbach (DE); Reimold, Günther, W-7519 Oberderdingen-Flehingen (DE)
(74) Vertreter: Patentanwälte Ruff, Beier, Schöndorf und Mütschele

(56) Entgegenhaltungen:
- EP-A- 0 019 141
- DE-A- 2 411 695

## Beschreibung

Die Erfindung betrifft ein Schaltgerät nach dem Oberbegriff des Patentanspruches 1. Sie umfaßt eine Vorrichtung, mit welcher zwei oder mehr Schaltgeräte, wie Nockenschalter und andere Arbeitsschalter für elektrische Wärmegeräte o. dgl. insbesondere so verbunden werden können, daß eine verblockte Einheit gebildet ist und/oder daß mindestens zwei Schaltgeräte mit einer einzigen gemeinsamen Betätigungs-Handhabe betätigt werden können.

Zweckmäßig ist ein Schalter zur Befestigung am zugehörigen Gerät, wie einem Kochherd o. dgl. mit einem entsprechenden Befestigungsflansch versehen. Der Schalter weist mindestens ein freigetragen an ihm angeordnetes Anbau-Schaltgerät auf, das ohne eigene direkte Befestigung oder Anlage am Kochherd bzw. einer Schalterblende nur durch die Verbindung mit dem Haupt-Schaltgerät befestigt ist.

Zur Verbindung zweier oder mehrerer in Längsrichtung z. B. einer Schaltwellen-Anordnung hintereinanderliegender Schaltgeräte kann eine entsprechende Anzahl von Kupplungsstücken vorgesehen sein, von denen das jeweilige einen gegenüber den Sockelkörpern beider zugehöriger Schaltgeräte gesonderten Bauteil bildet und über Schnappverbindungen nach Art eines Zwischenstückes mit beiden aneinandergegliederten Sockelkörpern im wesentlichen lagestarr verbunden ist. Dabei ist zwar eine vorteilhafte Verbindung gesonderter, in sich voll funktionsfähiger Schalter-Baugruppen zu erzielen, jedoch übernimmt das Kupplungsstück selbst keine für den Betrieb des jeweiligen Schaltgerätes erforderliche Funktion. Des weiteren sollte es, um ausreichende Festigkeiten zu erzielen, aus Metall bzw. Federstahl bestehen, der bei zu starken Wärmeeinwirkungen in seiner Federelastizität nachlassen kann.

Es ist auch denkbar, mehrere oder ein Kupplungsstück einteilig mit einem in sich ebenfalls einteiligen Gehäuse bzw. Sockelkörper eines der Schaltgeräte, insbesondere des Haupt-Schaltgerätes, auszubilden, jedoch ist dieses Schaltgerät dann zwingend mit dem Kupplungsstück versehen, ob es benötigt wird oder nicht, so daß einer Modifizierung dieses Schaltgerätes durch wahlweises modulartiges Zusammensetzen von Sokkelkörper-Baugruppen nicht möglich ist.

Zwar kann eines von zwei ineinandergreifenden Kupplungsstükken auch durch den genannten, z. B. U-förmig mit nach außen gerichteten Schenkelenden ausgebildeten Befestigungsflansch aus Metall gebildet sein, der zur Befestigung des zugehörigen Sockelkörpers an einer Schalterblende o. dgl. ohnehin vorgesehen ist, jedoch liegt dieser Befestigungsflansch dann ebenfalls vollständig an der Außenseite des Sockelkörpers, so daß er nicht unmittelbar an den Arbeitsfunktionen des Schaltgerätes teilnimmt, wie das z. B. bei einer Endwand des Sockelkörpers der Fall ist, die an ihrer Innenseite zu den bewegten Schalter-bzw. Funktionsteilen hin frei liegt und nicht nochmals von einer weiteren Endwand abgedeckt ist.

Die EP-A-0 019 141 zeigt ein Schaltgerät, dessen Kupplungsstück einteilig mit dem einen Sockelkörper und nur gesondert von dem an diesen Sockelkörper anzuschließenden Sockelkörper ausgebildet ist. Das Kupplungsstück liegt nicht zwischen den miteinander zu verbindenden Sockelkörpern, sondern seitlich außen. Das Schaltgerät weist auch eine Befestigungsplatte auf, die nicht zur Verbindung zweier solcher Sockelkörper dient, welche beide elektrisch leitende Teile enthalten, sondern der eine Sockelkörper ist lediglich eine Abdeckplatte einer manuellen Antriebs-Einheit des Schaltgerätes, welche selbst keinerlei elektrisch leitende Teile enthält.

Der Erfindung liegt des weiteren die Aufgabe zugrunde, ein Schaltgerät der genannten Art zu schaffen, bei welcher Nachteile bekannter bzw. der erläuterten Ausbildungen vermieden sind und die insbesondere bei sicherer und einfacher Verbindung von Schaltgeräten vielfältige Modifikationen des Aufbaues und der Funktionen mindestens eines Schaltgerätes lediglich durch Auswechseln im wesentlichen nur eines einzigen Bauteiles ermöglicht.

Erfindungsgemäß sind die Merkmale nach Patentanspruch 1 vorgesehen. Unter verschiedenen Möglichkeiten besteht eine Ausbildung zweckmäßig auch darin, das Kupplungsstück als einen Bauteil auszubilden, der nicht nur einen gesonderten Baukörper eines aus zwei im wesentlichen lagestarr miteinander verbundenen Baukörpern bestehenden Sockelkörpers wenigstens eines der Schaltgeräte bildet, sondern auch einen solchen Bauteil, der im Gegensatz zu einem Befestigungsflansch unmittelbar für die Arbeitsfunktionen dieses Schaltgerätes in dem Sinne erforderlich ist, als diese Arbeitsfunktionen ohne das Kupplungsstück nicht funktionsgerecht durchgeführt werden können. Durch Umgestaltung bzw. Wahl unterschiedlicher Formen des Kupplungsstückes können dadurch nicht nur die Kupplungsfunktionen, sondern auch Funktionen des jeweiligen Schaltgerätes selbst variiert werden.

Das Kupplungsstück kann dadurch einzelne oder beliebige Kombinationen zwischen mindestens zwei bis allen der folgenden Wirkungs- und Bauteile bilden: Es kann eine Wandung, eine Endwandung, eine Gehäusewandung, eine Raum-Innenbegrenzung, einen Lagerkörper, ein Lagerschild, einen axialen Lagerverschluß, einen radialen Lagerverschluß, eine Schachtbegrenzung, ein Lüftungsleitglied, eine Querwand, ein Axiallager, ein Radiallager, ein federndes Andrückglied z. B. für einen Funktionsteil eines Schaltgerätes, ein Distanzglied, eine Endabdeckung, eine Randabdeckung, eine Rand-Umklammerung, eine Bauteil- bzw. Platten-Versteifung, einen Halter zur unmittelbaren Halterung eines Kontaktträgers, einer Platte o. dgl., einen Isolierkörper, eine Abschirmung für einen bewegbaren Bauteil, eine Schnappkupplung, eine zerstörungsfrei zu trennende Trennkupplung, ein Schnapplager u. dgl. jeweils für einen oder mindestens zwei Schaltgeräte bzw. Sockelkörper bilden, je nachdem, welche Funktionen die Schaltgeräte-Baugruppe zu erfüllen hat.

Bei einer bevorzugten Ausführungsform ist das Kupplungsstück im wesentlichen eben plattenförmig mit nur an zwei gegenüberliegenden Randbereichen zur selben Richtung abgewinkelten Randstegen, die im wesentlichen kontinuierlich über die gesamte Länge der zugehörigen Plattenkante durchgehen bzw. bis an die quer dazu liegenden Plattenkanten reichen, wobei an beiden Plattenseiten vorstehende Kupplungs-, Distanz- und/oder Funktionsglieder für das jeweilige Schaltgerät vorgesehen sind. Mindestens eine Plattenseite kann unmittelbar als axiale Sicherungs- bzw. Gleitfläche für einen bewegbaren Funktionsteil, wie einen Kontakt-Rotor eines Schaltgerätes, vorgesehen sein bzw. eine Radialsicherung für einen solchen Rotor bilden, durch welche der Rotor in einer Lageröffnung gesichert wird, aus welcher er bei entfernter Radialsicherung radial entnommen bzw. in die er radial eingesetzt werden kann.

Das Kupplungsstück kann ferner einen, Schaltkontakte aufnehmenden, Gehäuseraum so begrenzen, daß dieser einen durchgehenden Lüftungsschacht mit einer Eintrittsöffnung und einer Austrittsöffnung bildet. Zweckmäßig ist dabei das Kupplungsstück eines von zwei unmittelbar verbundenen Gehäuseteilen, die gemeinsam den Gehäuseraum umschließen. Der andere Gehäuseteil kann dadurch als einfache, durchgehend ebene Platte oder sogar als Leiter- bzw. Kontaktplatte ausgebildet sein, welche an ihrer dem Gehäuseraum bzw. dem Kupplungsstück zugekehrten Innenseite Kontakt- oder Leiterbahnen aufweist sowie gegebenenfalls unmittelbar einen oder alle elektrischen Anschlußkontakte des zugehörigen Schaltgerätes an einem über das Kupplungsstück vorstehenden Plattenteil aufweist, welcher einen leistenförmigen Steckerschuh zum Eingriff in den Isolierkörper eines Anschlußsteckers bildet. Die Ausbildung dieser Platte bzw. des zugehörigen Schaltgerätes ist auch für sich und unabhängig von der Ausbildung des Kupplungsstückes zur Lösung der gestellten Aufgabe geeignet.

In weiterer Ausgestaltung der Erfindung liegen die Kupplungsglieder, insbesondere diejenigen für das Haupt-Schaltgerät, in Axialansicht auf die Kupplungsplatte im wesentlichen vollständig innerhalb der Außenbegrenzungen des Kupplungsstückes, so daß sie höchstens bis an diese Außenbegrenzungen reichen oder sogar im Abstand davon liegen, so daß sie gegen versehentliche Öffnungs-Betätigung gut geschützt und keine zusätzlichen, z. B. U-förmig umfassenden Sicherungsglieder erforderlich sind. Alle Kupplungsglieder können dadurch als einfache, federnde Schnappglieder mit z. B. widerhakenartig vorstehenden Sperrschultern ausgebildet sein. Auch kann das jeweilige Kupplungsglied unmittelbar mit Seitenkanten gegen seitliches Verschieben gesichert in den zugehörigen Sockelkörper bzw. dessen Baukörper eingreifen, so daß auf der jeweiligen Seite des Kupplungsstückes jeweils nur zwei einander gegenüberliegende Anordnungen mit jeweils mindestens einem Kupplungsglied erforderlich sind.

Die erfindungsgemäße Ausbildung eignet sich bevorzugt für ein Nocken-Schaltgerät mit einer Nocken-Schaltwalze, die an der Außenseite eines Endes des Schaltgerätes mit einer Handhabe, z. B. einem Drehknopf, zu betätigen ist, während am anderen Ende des zugehörigen Sockelkörpers nahezu abstandsfrei der Sockelkörper des Anbau-Schaltgerätes anschließt, das vorteilhaft ein Erfassungs-Schaltgerät dafür ist, die jeweilige Schaltposition des Haupt-Schaltgerätes zu erfassen und entsprechende Informationsimpulse an eine gesonderte bzw. gesondert plazierte Elektronik zu geben, damit z. B. ein Temperaturregler in Abhängigkeit von der Arbeitsstellung des Haupt-Schaltgerätes in seinen Funktionen gesteuert wird. Das angebaute Schaltgerät kann unter Beibehaltung des Kupplungsstückes auch beliebig anders ausgebildet sein, wenn das Kupplungsstück im wesentlichen nur zur axialen und/oder radialen Lagerung eines bewegbaren Funktionsteiles dieses Gerätes ausgebildet ist.

Auch durch den im wesentlichen abstandsfreien Anschluß der Sockelkörper aneinander kann die gestellte Aufgabe für sich gelöst werden, insbesondere dann, wenn die aneinanderschließenden Flächen unmittelbar durch einander zugekehrte, im wesentlichen durchgehend ebene Außenseiten von Endwandungen der beiden Sockelkörper gebildet sind.

Ein Ausführungsbeispiel der Erfindung ist in den Zeichnungen dargestellt und wird im folgenden näher erläutert. In den Zeichnungen zeigen:
- Fig. 1: ein erfindungsgemäßes Schaltgerät in teilweise aufgeschnittener Perspektive und
- Fig. 2: das Schaltgerät gemäß Fig. 1 in explodierter Darstellung.

Eine Kupplungs-Vorrichtung 1 des Schaltgerätes weist im wesentlichen nur ein flächiges Kupplungsstück 2 aus elektrisch isolierendem Werkstoff, beispielsweise einem thermoplastischen Kunststoff auf, das an voneinander abgekehrten Seiten einer Querplatte jeweils zerstörungsfrei trennbar als Zwischenstück mit einem Kupplungsteil 3 bzw. 4 zusammenwirkt, mit welchem es durch eine axiale Schnappverbindung selbsteinrastend verblockt ist. Jedes Kupplungsteil 3 bzw. 4 gehört zu einem Schaltgerät 5 bzw. 6 und ist einteilig mit einem Endabschnitt eines zugehörigen Sockelkörpers 7 bzw. 8 ausgebildet. Der jeweilige Endabschnitt nimmt, in Längs- bzw. Achsrichtung gesehen, im wesentlichen die gesamte zugehörige Endfläche des Sockelkörpers 7 bzw. 8 ein und bildet dessen hintere, vom nicht näher dargestellten Bedienungsende annähernd am weitesten entfernte Endfläche. Der Sockelkörper 8 des hinteren Anbau-Schaltgerätes 6 ist durch einen plattenförmigen Baukörper 9 und wenigstens einen Teil des Kupplungsstückes 2 gebildet, die quer zur Geräte-Achse 10 liegen. Unter Sockelkörper ist derjenige Körper zu verstehen, der bei funktionsmäßig zusammengebautem Schaltgerät gegeben ist.

Der hintere Endabschnitt des vorderen Sockelkörpers 7, welcher zum Haupt-Schaltgerät 5 gehört, ist durch eine Quer- bzw. Endwand 11 gebildet, die über einzelne, im wesentlichen innerhalb ihrer Außenbegrenzungen liegende Längsverbindungen 12 einteilig mit einer nicht näher dargestellten vorderen Endwand ausgebildet ist, welche an ihrer Vorderfläche z. B. einen mit einer Durchführung für eine Betätigungswelle versehenen Befestigungsflansch zur Befestigung des Gesamtgerätes an der Innenseite einer Schalterblende trägt. Das Schaltgerät 5 kann z. B. ähnlich demjenigen nach der DE-A-2 604 783 ausgebildet sein, auf welches wegen weiterer Einzelheiten und Wirkungen Bezug genommen wird. Der Sockelkörper 7 ist somit nicht gehäuseförmig geschlossen, sondern bildet einen offen rahmenförmigen Bauteil aus einem elektrisch isolierenden Werkstoff, z. B. Kunststoff, der in Längsrichtung hintereinander mehrere, z. B. sechs Arbeits-Kontaktpaare mit jeweils einem bewegbaren und einem sockelfesten Kontakt sowie mit elektrischen Anschlußgliedern für diese Kontakte trägt.

Die vordere, an drei Seiten über die Außenkanten der hinteren Endwand 11 plattenförmig vorstehende und gegenüber der Endwand 11 wesentlich dünnere Endwand 13 des Sockelkörpers 8 ist im wesentlichen vollständig durch einen annähernd ebenen Plattenteil des Kupplungsstückes 2 gebildet und begrenzt mit der hinteren Endwand bzw. dem Baukörper 9 ein flaches Gehäuse 14, dessen Erstreckung in Längsrichtung der Achse 10 nur etwa der doppelten Dicke der Endwand 11 entspricht. Im wesentlichen vollständig innerhalb des Sockelkörpers 7 liegend ist in der Achse 10 und in den beiden Endwänden 11 ein Schaltrotor 15, nämlich eine hülsenförmig hohle Nockenwalze gelagert, die zur Betätigung jedes bewegbaren Kontaktes einen Umfangsnocken trägt. Die hintere Endfläche des Schaltrotors 15 reicht zu dessen axialer Sicherung gegen Bewegungen nach hinten bis an die Vorderfläche des Kupplungsstückes 2, die eine entsprechende Gleitlagerfläche eines Axiallagers bildet. In dem Gehäuse 14 ist ein gegenüber dem Schaltrotor 15 im Durchmesser wesentlich größerer, jedoch in der Axialerstreckung wesentlich kürzerer Schaltrotor 16 in Form einer Kreisscheibe gelagert, die etwa gleiche Dicke wie die Endwand 13 und der Baukörper 9 hat. Der Schaltrotor 16 ist einteilig mit einer nur über die vordere Stirnseite vorstehenden Kupplungswelle 17 ausgebildet, welche das Kupplungsstück 2 durchsetzt und drehschlüssig sowie zentriert in den Schaltrotor 15 so eingreift, daß ihr vorderes Ende vollständig innerhalb des Schaltrotors 15 liegt.

Eine etwa U-förmig begrenzte, zwischen den Längsverbindungen 12 liegende Öffnung in der Endwand 11 bildet einen wesentlichen Teil eines Lagers 18 für das hintere Ende des Schaltrotors 15. Eine entsprechende Durchgangsöffnung im Baukörper 9 bildet ein Lager 19 für einen einteilig über die Rückseite des Schaltrotors 16 vorstehenden Lagerzapfen, der geringfügig über die Rückseite des Baukörpers 9 vorstehen kann. Die Öffnung zur Durchführung der über ihre gesamte Länge am Außenumfang mit einer Abflachung versehenen Kupplungswelle 17 bildet im Kupplungsstück 2 ein Lager 20, das unmittelbar benachbart zum jeweils zugehörigen Ende des Schaltrotors 15 bzw. 16 in der Ebene der Endwand 13 und im wesentlichen lückenlos an die Rückseite der Endwand 11 anschließend vorgesehen ist. Die Endwand 13 kann an der Gehäuse-Innenseite vorstehende Gleitnocken bzw. Gleitstege zur flächenreduzierten Axialführung des Schaltrotors 16 aufweisen, die eine gegenüber der Wandungsdicke kleinere Höhe haben. An der hinteren Stirnseite des Schaltrotors 16 kann ebenfalls mindestens ein z. B. an den Lagerzapfen anschließender Vorsprung vorgesehen sein, welcher axial gesichert an der Vorderfläche des Baukörpers 9 gleitet und radial weit innerhalb des Außenumfangs des Schaltrotors 16 liegt, so daß dessen hintere Stirnfläche einen entsprechenden Spaltabstand von der Vorderfläche des Baukörpers 9 hat.

Der Baukörper 9 ist an seiner Vorderfläche mit einer z. B. mindestens der Anzahl der Schaltstellungen des Schaltrotors 15 entsprechenden Anzahl von Leiterbahnen 21 versehen, die durch Beschichtungen dieses Kunststoffteiles gebildet sein können, sich über unterschiedliche Bogenwinkel um die Achse 10 erstrecken und denen an der hinteren Stirnfläche des Schaltrotors 16 mindestens ein federnder Schleifkontakt zugeordnet ist. Jede Leiterbahn 21 führt über einen Leitungsabschnitt aus dem Gehäuse 14 zu einem durch dieselbe Beschichtung gebildeten Anschluß 22, wobei die Anschlüsse 22 entlang einer außerhalb des Gehäuses 14 freiliegenden Plattenkante des Baukörpers 9 nebeneinanderliegen und bis an diese Plattenkante reichen können. Der Baukörper 9, der annähernd gleiche Breite wie das Kupplungsstück 2 hat, steht mit einem Plattenabschnitt über diejenige Außenkante des Kupplungsstückes 2 bzw. der Endwand 13 vor, welche in derselben Richtung weist wie diejenige Außenkante der Endwand 11, die von der radialen Einführöffnung des Lagers 18 durchsetzt ist. Dieser vorstehende Plattenteil, der die Anschlüsse 22 trägt, bildet einen Steckerschuh 23 zum Aufstecken eines nicht näher dargestellten Mehrfach-Anschlußsteckers, der gegebenenfalls annäherend bis an die genannte Außenkante der Endwand 13 reichen oder im Abstand von dieser liegen kann. Die Steckrichtung dieses Anschlußsteckers kann dabei im wesentlichen gleich derjenigen sein, in welcher Anschlußstecker für das Schaltgerät 5 angeschlossen werden. Der Baukörper 9 bildet das hintere Ende des Gesamt-Gerätes und kann auf der dem Steckerschuh 23 gegenüberliegenden Seite im wesentlichen fluchtend mit der zugehörigen Außenkante der Endwand 11 und/oder des Kupplungsstückes 2 abschließen.

Beiderseits seitlich schließt das Kupplungsstück 2 bzw. die Endwand 13 ebenfalls im wesentlichen fluchtend mit den zugehörigen Seitenkanten des im wesentlichen einteiligen, wie die Schaltrotore 15, 16 im wesentliche aus elektrisch isolierendem Werkstoff bestehenden, Baukörpers 9 ab. An diesen einander gegenüberliegenden Seitenkanten bildet das Kupplungsstück 2 einander beiderseits des Schaltrotors 16 annähernd parallel gegenüberliegende, nach hinten abgewinkelte Randstege, die die seitlichen Längsbegrenzungen bzw. Längswände 24 des Gehäuses 14 bilden und mit ihren End-Kantenflächen unmittelbar benachbart zu den zugehörigen seitlichen Außenkanten an der Vorderfläche des Baukörpers 9 nur auf einem Teil ihrer Gesamtlänge anliegen. Dadurch sind drei über die jeweilige Kantenlänge etwa gleichmäßig verteilte Distanzglieder 25 gebildet, welche die Endwand 13 und den Baukörper 9 im Abstand zueinander abstützen.

Zwischen dem Lager 20 und der der Einführöffnung des Lagers 18 zugehörigen Außenkante des Kupplungsstückes 2 stehen über die Vorderseite der Endwand 13 zwei hakenförmige Kupplungsglieder 26 quer nach Art von frei ausragenden Armen vor, die auch im Abstand zwischen den Längswänden 24 liegen. Diesen beiden Kupplungsgliedern 26 liegt etwa im Bereich der auf der anderen Seite des Lagers 20 gegenüberliegenden Außenbegrenzung des Kupplungsstückes 2 ein einziges zentrales, ähnlich gestaltetes, jedoch breiteres Kupplungsglied 27 gegenüber, das in der beschriebenen Richtung und Weise vorsteht, jedoch im wesentlichen bis an die genannte Außenbegrenzung reicht.

Im Bereich jeder Längswand 24 und mit dieser im wesentlichen fluchtend sowie im Abstand zwischen den quer dazu liegenden Außenbegrenzungen des Kupplungsstückes 2 sind zwei nach hinten gerichtet frei ausragende und ebenfalls winkelförmige Kupplungsglieder 28 vorgesehen, die wie die anderen Kupplungsglieder einteilig mit dem übrigen, durchgehend einteiligen Kupplungsstück 2 ausgebildet sind. Jedes dieser Kupplungsglieder ist mit einem fensterartigen Durchbruch 29 versehen, so daß es in Ansicht etwa U-förmig ist, mit seinen Schenkelenden in der Ebene an die Endwand 13 anschließt und mit seinem Quersteg einen widerhakenartigen Riegel zum Umgreifen des Baukörpers 9 an dessen Rückseite bildet. Die Einrückbewegung der Kupplungsglieder 26, 27 ist gegen die zwischen ihnen liegende und die Längswände 24 durchsetzende Axialebene der Achse 10 gerichtet, während die Einrückbewegung aller Kupplungsglieder 28 gegen eine quer dazu liegende Axialebene gerichtet ist, da über jede Seite des Kupplungsstückes 2 nur jeweils zwei einander gegenüberliegende Gruppen von Kupplungsgliedern 26, 27 bzw. 28 vorstehen.

Zwischen den Kupplungsgliedern 26 liegt ein mit dem Kupplungsstück 2 einteilig ausgebildeter Lagerverschluß 30 in Form eines über die Vorderseite der Endwand 13 vorstehenden Nockens, der in die Einführöffnung des Lagers 18 eingreift und an dem der Schaltrotor 15 mit dem Umfang seines in das Lager 18 eingreifenden End- bzw. Lagerzapfens 37 läuft. Der Lagerverschluß 30 ist dabei quer zur Achse 10 nicht federnd, sondern im wesentlichen vollständig lagestarr, so daß sich eine sehr genaue Lagerung ergibt. Jedes Kupplungsglied 26, 27, 28 ist im wesentlichen durch zwei aneinanderschließende Winkelschenkel 31, 32 gebildet, von denen einer annähernd in der Ebene der Endwand liegt, während der andere den genannten Riegelnocken bildet. Beiderseits des Winkelschenkels 32 des jeweiligen Kupplungsgliedes 26 bzw. 27 sind für dessen freie Beweglichkeit Schlitzlücken 32 vorgesehen. Entsprechende, jedoch winkelförmige Schlitzlücken befinden sich auch beiderseits jedes Kupplungsgliedes 28 und schließen an die Distanzglieder 25 an.

Die Kupplungsglieder 26, 27 sind ausschließlich dafür bestimmt, einander gegenüberliegende Außenkanten der Endwand 11 zu übergreifen, so daß diese nicht mit Durchbrüchen für den Kupplungseingriff versehen werden muß. Für die einander zugekehrten Seitenkanten der auf derselben Seite der Achse wie der Steckerschuh 23 liegenden Kupplungsglieder 26 weist die Endwand 11 jedoch vorstehende Seitenanschläge 35 auf. Für einen Ausschnitt im Riegelnocken des Kupplungsgliedes 27 kann an der Vorderseite der Endwand 13 ein entsprechender, nockenförmiger Seitenanschlag 38 vorgesehen sein.

Auch die Kupplungsglieder 28 umgreifen den Baukörper 9 nur an den beiden zugehörigen, quer zur entsprechenden Außenkante 34 der Endwand 11 liegenden Außenkanten. Entsprechende, jedoch quer zu den Seitenanschlägen 35, 38 wirkende Seitenanschläge für die ebenfalls federnden Kupplungsglieder 28 können durch Seitenflanken von Ausschnitten 36 an diesen Außenkanten und/oder durch von den Bodenflächen dieser Ausschnitte 36 vorstehende Nocken gebildet sein, welche in die Durchbrüche 29 eingreifen und gleiche Dicke wie der übrige Baukörper 9 haben.

Axial ist der Sockelkörper 8 gegenüber dem Sockelkörper 7 dadurch gesichert, daß die Vorderseite seiner Endwand 13 unmittelbar und im wesentlichen ganzflächig an der Rückseite der Endwand 11 anliegt, so daß das Kupplungsstück 2 als Profilplatte eine Versteifung beider Sockelkörper bildet bzw. beide Sockelkörper 7, 8 einander gegenseitig versteifen. Thermische Relativausdehnungen werden dabei durch die Federungseigenschaften des Kupplungsstückes 2 bzw. der Kupplungsglieder 26, 27, 28 aufgefangen.

Ferner ist dadurch die Kupplungswelle 17 auch im Bereich der Verbindung 1 am Umfang im wesentlichen vollständig verkapselt, der Schaltrotor 16 direkt durch das Kupplungsstück 2 abgeschirmt und außerdem zwischen den beiden Längswänden 24 durch den Gehäuseraum ein an beiden Enden offener Lüftungsschacht für die Gleitlagerungen und die elektrisch leitenden Teile des Schaltgerätes 6 gebildet, dessen oben liegendes Austrittsende gegen die Anschlüsse 22 bzw. den Anschlußstecker gerichtet sein kann.

Das Kupplungsstück 2 bildet ferner die einzige Trennwand zwischen den einander zugekehrten Stirnflächen der Schaltrotore 15, 16 sowie außer Axiallager für beide unmittelbar und mittelbar auch Radiallager, wobei das Kupplungsglied 2 zur Andrückung der Schleifkontakte gegen die Leiterbahnen 21 vorgesehen sein kann, falls diese Schleifkontakte nicht gegenüber dem Schaltrotor 16 federnd bewegbar gelagert sind. Das Kupplungsstück 2 bildet ferner einen Träger zur unmittelbaren Halterung eines Steckerschuhs 23, mindestens eines gesonderten Lagers 18, 19, einer durch den Baukörper 9 gebildeten vergrößerten Endblende sowie mindestens eines Schaltrotors 15, 16, so daß z. B. das Kupplungsstück 2 in einfacher Weise mit dem Schaltrotor 16 bzw. dem Baukörper 9 zum funktionstüchtigen Schaltgerät 6 vormontiert und dann mit dem Schaltgerät 5 verbunden werden kann. Die erfindungsgemäße Ausbildung ist auch sehr raumsparend und kompakt sowie gewichtsmäßig leicht und einfach zu fertigen.

Alle Bauteile bzw. Baugruppen können auch zwei- bzw. mehr als zweifach vorgesehen sein, z. B. wenn entsprechend viele Arbeits- bzw. Steuergeräte neben- und/oder hintereinander anzuordnen sind.

## Patentansprüche

1. Schaltgerät, dessen im wesentlichen gesonderte erste und zweite Sockelkörper (7, 8) mit einer Kupplungs-Vorrichtung (1) verbunden sind und mindestens einen Innenraum (14) mit, elektrisch leitende Teile einschließenden, Geräteelementen begrenzen, mit mindestens einem Kupplungsstück (2), das gesondert vom ersten Sockelkörper (7) ausgebildet ist, dadurch gekennzeichnet, daß das Kupplungsstück (2) auch gesondert vom zweiten Sockelkörper (8) ausgebildet ist, daß das Kupplungsstück (2) als Zwischenstück zwischen den Sockelkörpern (7, 8) angeordnet ist, daß das Kupplungsstück (2) als Isolierkörper des Schaltgerätes (6) vorgesehen ist und daß das Kupplungsstück (2) eine Raum-Innenbegrenzung für den Innenraum (14) eines Sockelkörpers (8) bildet.

2. Schaltgerät nach Anspruch 1, dadurch gekennzeichnet, daß wenigstens ein Kupplungsstück (2) einen Plattenteil (13) aufweist, daß insbesondere mindestens ein Sockelkörper (7) zu wenigstens einem bedienungsseitigen Haupt-Schaltgerät (5) und mindestens ein zweiter Sockelkörper (8) zu mindestens einem Anbau-Schaltgerät (6) gehört, und daß vorzugsweise wenigstens ein Kupplungsstück (2) einen von zwei gesonderten, vormontierbaren Bestandteilen (9, 13) wenigstens eines an ihm mit der Verbindung zu befestigenden Sockelkörpers (7, 8) bildet.

3. Schaltgerät nach Anspruch 1 oder 2, dadurch gekennzeichnet, daß wenigstens ein Kupplungsstück (2) mindestens einen von solchen Bestandteilen wenigstens eines der beiden Sockelkörper (7, 8) bildet, die durch eine an einen Gehäuseraum angrenzende Gehäusewandung, mindestens einen Lagerverschluß, eine Schachtbegrenzung, ein Lagerschild, mindestens ein Axiallager, ein Radiallager (20), mindestens ein Distanzglied (25), eine Endabdeckung, einen Teilkörper eines im wesentlichen zweiteiligen Sockelkörpers (8) und eine Trenn- bzw. Schnappkupplung definiert sind und/oder daß wenigstens ein Kupplungsstück (2) einen von einem Sockelkörper (7) vollständig und von einem weiteren Sockelkörper (8) teilweise gesonderten Bauteil bildet, daß insbesondere wenigstens ein Kupplungsstück aus einem nichtmetallischen Werkstoff, wie Kunststoff besteht und daß vorzugsweise wenigstens ein Kupplungsstück als Bestandteil des zweiten Sockelkörpers (8) ausgebildet ist.

4. Schaltgerät nach einem der vorhergehenden Ansprüche, dadurch gekennzeichnet, daß wenigstens ein Kupplungsstück (2) unmittelbar in mindestens einen Baukörper (9) eines Sockelkörpers (8) eingreift, daß insbesondere wenigstens ein Kupplungsstück (2) zerstörungsfrei lösbar eingreift, daß mindestens ein Baukörper (9) das vom Kupplungsstück (2) abgekehrte Ende dieses Sockelkörpers (8) bildet und daß vorzugsweise wenigstens ein Baukörper (9) eine im wesentlichen ebene Platte ist, an die das Kupplungsstück (2) mit quer zur Plattenebene liegenden Quervorsprüngen (24) anschließt.

5. Schaltgerät nach einem der vorhergehenden Ansprüche, dadurch gekennzeichnet, daß wenigstens ein Kupplungsstück (2) für mindestens ein Schaltgerät (5, 6) eine um ein Zentrum angeordnete Verriegelung aus mindestens einem Riegelglied aufweist, daß insbesondere die Verriegelung die einzigen Ausricht- und Kupplungsglieder (26, 27 bzw. 28) für das Kupplungsglied (2) bildet, daß vorzugsweise alle Riegelglieder der Verriegelung eine im wesentlichen gegen ein gemeinsames Zentrum gerichtete Verriegelungsbewegung haben und/oder, daß zwischen einem und alle Riegelglieder in Peripherie-Kanten des zugehörigen Körpers (7, 9) eingreifen.

6. Schaltgerät nach einem der vorhergehenden Ansprüche, dadurch gekennzeichnet, daß mindestens ein Kupplungsstück (2) auf einer Seite wenigstens ein Kupplungsglied (26, 27) zur im wesentlichen lagestarren Verbindung mit einem von einem Betätigungsende abgekehrten Ende eines Sockelkörpers (7) und auf der davon abgekehrten Seite mindestens ein Kupplungsglied (28) zur unmittelbaren Verbindung mit wenigstens einem Baukörper (9) eines weiteren Sockelkörpers (8) aufweist, daß insbesondere wenigstens ein Kupplungsstück (2) zwischen diesen Seiten mindestens ein Endschild eines weiteren Sockelkörpers (8) bildet, daß vorzugsweise die Innenseite wenigstens eines Endschildes im wesentlichen freiliegt bzw. eine Gleitfläche bildet und/oder daß für den Eingriff mindestens eines Kupplungsgliedes (28) wenigstens eines Kupplungsstückes (2) eine eng angepaßte Randvertiefung (36) am zugehörigen Körper (9) vorgesehen ist und/oder daß mindestens ein Kupplungsglied (28) einen fensterartigen Durchbruch (29) aufweist.

7. Schaltgerät nach einem der vorhergehenden Ansprüche, dadurch gekennzeichnet, daß wenigstens ein Kupplungsstück (2) für den jeweiligen Sockelkörper (7, 8), insbesondere ausschließlich, im Bereich einer Verbindungslinie einander gegenüberliegende Kupplungsglieder (26, 27 bzw. 28) aufweist, daß vorzugsweise die Verbindungslinie der Kupplungsglieder (26, 27) auf einer Seite mindestens eines Kupplungsstückes (2) quer zur Verbindungslinie der Kupplungsglieder (28) auf der anderen Seite liegt und/oder daß mindestens ein Kupplungsglied (26) des Kupplungsstückes (2) mit Abstand innerhalb von dessen Außenkanten an dieses anschließt bzw. daß mindestens ein bis alle Kupplungsglieder (26, 27, 28) jeweils einen winkelförmigen Federarm bilden, von dessen Winkelschenkeln (31, 32) wenigstens der an das Kupplungsstück (2) anschließende Winkelschenkel (32) im wesentlichen über seine gesamte Länge seitlich mit Spaltabstand von dem übrigen Kupplungsstück (2) flankiert ist.

8. Schaltgerät nach einem der vorhergehenden Ansprüche, dadurch gekennzeichnet, daß wenigstens ein Kupplungsstück (2) mindestens einen Radiallager-Sperrnocken (30) für einen Lagerzapfen (37) wenigstens eines Schaltgerätes (5) aufweist, der in einer am Umfang mit einer Radial-Einführöffnung für den Lagerzapfen (37) versehenen Lageröffnung (18) zu lagern ist, daß insbesondere mindestens ein Sperrnocken (30) axial in eine zugehörige Einführöffnung einsetzbar ist bzw. im wesentlichen zwischen zwei benachbarten Schnappgliedern liegt und/oder daß wenigstens ein Kupplungsstück (2) zur im wesentlichen spaltfreien Verbindung zweier Sockelkörper (7, 8) ausgebildet ist und daß insbesondere mindestens ein Kupplungsstück (2) über einen Sockelkörper (7) in Ansicht im wesentlichen nur an einer Seite vorsteht.

9. Schaltgerät nach einem der vorhergehenden Ansprüche, dadurch gekennzeichnet, daß wenigstens ein Anbau-Schaltgerät (6) ein Erfassungsschalter für den Schaltzustand mindestens eines Haupt-Schaltgerätes (5) ist, daß insbesondere wenigstens ein Anbau-Schaltgerät (6) im wesentlichen nur aus einem zwischen zwei Lagerschilden (9, 13) angeordneten scheibenförmigen Schaltrotor (16) besteht und daß vorzugsweise mindestens ein Lagerschild (13) durch wenigstens ein Kupplungsstück (2) und/oder ein weiteres Lagerschild durch eine Leiterplatte (9) gebildet ist.

10. Schaltgerät nach einem der vorhergehenden Ansprüche, dadurch gekennzeichnet, daß ein Sockelkörper (8) unmittelbar mindestens einen Steckerschuh (23) für einen elektrischen Anschlußstecker bildet, und daß insbesondere wenigstens ein Kupplungsstück (2) mindestens einen Steckerschuh (23), ein Rotor-Lager (19) und/oder zwei mit elektrisch leitenden Teilen versehene Isolierkörper (7, 9) unmittelbar trägt.

## Claims

1. A switch, the first and second bases (7, 8) of which are connected substantially separately to a coupling device (1) and define at least one interior space (14) with switch elements enclosing electrically conducting parts, including at least one coupler (2) configured separately from the first base (7), characterized in that said coupler (2) is also configured separately from the second base (8), that said coupler (2) is arranged as an intermediate piece between said bases (7, 8), that said coupler (2) is provided as the insulator of the switch (6) and that said coupler (2) forms a space interior limitation for said interior (14) of a base (8).

2. The switch as set forth in claim 1, characterized in that at least one coupler (2) comprises a plate part (13), more particularly at least one base (7) belonging to at least one main switch (5) on the actuating side and at least one second base (8) belonging to at least one attachment switch (6) and preferably at least one coupler (2) forming one of two separate, preassembly components (9, 13) of at least one base (7, 8) to be secured thereto by the connection.

3. The switch as set forth in claim 1 or claim 2, characterized in that at least one coupler (2) forms at least one of such components of at least one of the two bases (7, 8) as defined by a housing wall adjoining a housing space, at least one mounting closure, a chute definition, a mounting plate, at least one axial mount, a radial mount (20), at least one spacer (25), an end cover, a partial body of a substantially two-part base (8) and a parting and snap-action coupling and/or in that at least one coupler (2) forms a component completely separate from one base (7) and partially separate from a further base (8), more particularly at least one coupler (2) consisting of a non-metallic material, such as a plastics material, and preferably at least one coupler being configured as a component of the second base (8).

4. The switch as set forth in any of the preceding claims, characterized in that at least one coupler (2) directly engages at least one body (9) of a base (8), more particularly at least one coupler (2) releasably engaging non-destructively, at least one body (9) forming the end of this base (8) facing away from said coupler (2) and preferably at least one body (9) being a substantially flat plate adjoined by said coupler (2) with transverse protuberances (24) located transversely to the plane of said plate.

5. The switch as set forth in any of the preceding claims, characterized in that at least one coupler (2) comprises for at least one switch (5, 6) a latch arranged about a center having at least one latching member, more particularly said latch forming the sole alignment and coupling members (26, 27 or 28) for said coupling member (2), preferably all latching members of said latch having a latching movement oriented substantially in the direction of a common center and/or between one and all latching members engaging peripheral edges of the corresponding body (7, 9).

6. The switch as set forth in any of the preceding claims, characterized in that at least one coupler (2) comprises on one side at least one coupling member (26, 27) for connecting one end of a base (7) facing away from an actuating end substantially locationally rigid and on the side facing away therefrom at least one coupling member (28) for directly connecting at least one body (9) of a further base (8), more particularly at least one coupler (2) forming between these sides at least one end plate of a further base (8), preferably the inner side of at least one end plate being located substantially exposed or forming a sliding surface area and/or for engaging at least one coupling member (28) of at least one coupler (2) a close-fitting edge depression (36) being provided in the corresponding body (9) and/or at least one coupling member (28) comprising a window-type opening (29).

7. The switch as set forth in any of the preceding claims, characterized in that at least one coupler (2) comprises for the corresponding base (7, 8) coupling members (26, 27 or 28), more particularly exclusively in the region of a line connecting them opposite each other, preferably the line connecting said coupling members (26, 27) being located on one side of at least one coupler (2) transversely to the line connecting said coupling members (28) on the other side and/or at least one coupling member (26) of said coupler (2) adjoining the latter spaced away within the outer edges thereof or at least one to all coupling members (26, 27 or 28) each forming an angled spring arm, whereby of its angle legs (31, 32) at least the angle leg (32) adjoining said coupler (2) is flanked by said other coupler (2) substantially over its full length spaced away therefrom.

8. The switch as set forth in any of the preceding claims, characterized in that at least one coupler (2) comprises at least one radial mount locking cam (30) for a mounting pin (37) of at least one switch (5), said mounting pin (37) to be mounted in a mounting opening (18) provided peripherally with a radial insertion opening for said mounting pin (37), more particularly at least one locking cam (30) being insertable axially in a corresponding insertion opening or located substantially between two adjacent snap-action members and/or at least one coupler (2) being configured for substantially gapless connection of two bases (7, 8) and more particularly at least one coupler (2) protruding beyond a base (8) as viewed substantially on one side only.

9. The switch as set forth in any of the preceding claims, characterized in that at least one attachment switch (6) is a switch for sensing the switching status of at least one main switch (5), more particularly at least one attachment switch (6) consisting substantially of only one disk-shaped switching rotor (16) arranged between two mounting plates (9, 13) and preferably at least one mounting plate (13) being formed by at least one coupler (2) and/or a further mounting plate by a circuit board (9).

10. The switch as set forth in any of the preceding claims, characterized in that one base (8) forms directly at least one shoe connector (23) for an electrical plug connector and more particularly at least one coupler (2) directly carrying at least one shoe connector (23), a rotor mount (19) and/or two insulators (7, 9) provided with electrically conducting parts.

## Revendications

1. Appareillage de commande, dont le premier et le deuxième corps de socle (7, 8) essentiellement séparés sont raccordés avec un dispositif d'accouplement (1) et délimitent au moins un espace intérieur (14) avec des éléments d'appareillage incluyant des parties électriquement conductives, avec au moins une pièce d'accouplement (2), laquelle est formée séparement du premier corps de socle (7), **caractérisé en ce que** la pièce d'accouplement (2) est formée aussi séparement du deuxième corps de socle (8), **en ce que** la pièce d'accouplement (2) est disposée comme pièce intérmediaire entre les corps de socle (7, 8), **en ce que** la pièce d'accouplement (2) est prévue comme corps isolant de l'appareillage de commande (6) et **en ce que** la pièce d'accouplement (2) forme une délimitation intérieure d'espace pour l'espace intérieur (14) d'un corps de socle (8).

2. Appareillage de commande selon la revendication 1, **caractérisé en ce que** au moins une pièce d'accouplement (2) présente une partie en plaque (13), **en ce que** notamment au moins un corps de socle (7) appartient à au moins un appareillage de commande principal (5) du côté du maniement et au moins un deuxième corps de socle (8) à au moins un appareillage de commande annexé (6), et **en ce que** de préférence au moins une pièce d'accouplement (2) forme une de deux composantes (9, 13) séparées, préliminairement montables d'au moins un corps de socle (7, 8) qui peut être fixée sur elle.

3. Appareillage de commande selon la revendication 1 ou 2, **caractérisé en ce que** au moins une pièce d'accouplement (2) forme au moins une de telles composantes d'au moins un des deux corps de socle (7, 8), lesquels sont définis par une paroi de boîtier avoisinant un espace de boîtier, au moins une fermeture de logement, une délimitation de puit, un écran de logement, au moins un logement axial, un logement radial (20), au moins un élément d'écartement (25), un recouvrement final, un corps partiel d'un corps de socle (8) essentiellement composé de deux parties et un accouplement de séparation respectivement par encliquetage et/ou **en ce que** au moins une pièce d'accouplement (2) forme un élément de construction séparé complètement d'un corps de socle (7) et partiellement d'un ultérieur corps de socle (8), **en ce que** notamment au moins une pièce d'accouplement est réalisée par une matière non métallique comme le plastique et **en ce que** de préférence au moins une pièce d'accouplement est formée comme partie composante du deuxième corps de socle (8).

4. Appareillage de commande selon une des revendications précédentes, **caractérisé en ce que** au moins une pièce d'accouplement (2) s'engage directement dans au moins un corps de construction (9) d'un corps de socle (8), **en ce que** notamment au moins une pièce d'accouplement (2) s'engage déliable sans destruction, **en ce que** au moins un corps de construction (9) forme l'extrémité détournée de la pièce d'accouplement (2) de ce corps de socle (8) et **en ce que** de préférence au moins un corps de construction (9) est essentiellement une plaque plane, à laquelle est conjointe la pièce d'accouplement (2) avec des saillies transversales (24) se trouvant transversalement par rapport à la plaque.

5. Appareillage de commande selon une des revendications précédentes, **caractérisé en ce que** au moins une pièce d'accouplement (2) présente pour au moins un appareillage de commande (5, 6) un verrouillage disposé autour d'un centre, d'au moins un élément de verrou, **en ce que** notamment le verrouillage forme les seuls éléments d'ajustement et d'accouplement (26, 27 respectivement 28) pour l'élément d'accouplement (2), **en ce que** de préférence tous les éléments de verrou du verrouillage ont essentiellement un mouvement de verrouillage dirigé vers un centre commun et/ou **en ce que** entre un et tous les éléments de verrou s'engagent dans des bords périphériques du correspondant corps (7, 9).

6. Appareillage de commande selon une des revendications précédentes, **caractérisé en ce que** au moins une pièce d'accouplement (2) présente sur un côté au moins un élément d'accouplement (26, 27) pour le raccordement essentiellement en positionnement fixe avec une extrémité d'un corps de socle (7) détournée d'une extrémité de maniement et sur le côté détourné de ceci au moins un élément d'accouplement (28) pour le raccordement direct avec au moins un corps de construction (9) d'un ultérieur corps de socle (8), **en ce que** notamment au moins une pièce d'accouplement (2) forme entre ces côtés au moins un écran final d'un ultérieur corps de socle (8), **en ce que** de préférence le côté intérieur d'au moins un écran final se trouve essentiellement dégagé respectivement forme une surface de glissement et/ou **en ce que** pour l'engagement d'au moins un élément d'accouplement (28) d'au moins une pièce d'accouplement (2) est prévu un approfondissement du bord (36) au corps (9) correspondant, étroitement adapté et/ou **en ce que** au moins un élément d'accouplement (28) présente une traversée (29) à la manière d'une fenêtre.

7. Appareillage de commande selon une des revendications précédentes, **caractérisé en ce que** au moins une pièce d'accouplement (2) pour le respectif corps de socle (7, 8), notamment exclusivement, dans le domaine d'une ligne de jonction présente des éléments d'accouplement (26, 27 respectivement 28) opposés l'un à l'autre, **en ce que** de préférence la ligne de jonction des éléments d'accouplement (26, 27) sur un côté d'au moins une pièce d'accouplement (2) se trouve transversalement envers la ligne de jonction des éléments d'accouplement (28) sur l'autre côté et/ou **en ce que** au moins un élément d'accouplement (26) de la pièce d'accouplement (2) se conjoint à distance avec celle-ci à l'intérieur de ces bords extérieurs respectivement **en ce que** au moins un jusqu'à tous les éléments d'accouplement (26, 27, 28) forment respectivement un bras à ressort de forme angulaire, dont des branches angulaires (31, 32) au moins la branche angulaire (32), conjoignante la pièce d'accouplement (2), est essentiellement flanquée latéralement par la restante pièce d'accouplement (2) sur toute sa longueur avec un écartement à fente.

8. Appareillage de commande selon une des revendications précédentes, **caractérisé en ce que** au moins une pièce d'accouplement (2) présente au moins une saillie de blocage de logement radial (30) pour au moins un tourillon (37) d'au moins un appareillage de commande (5), qui est à loger dans une ouverture de palier (18) pourvue sur la circonférence d'une ouverture d'introduction radiale pour le tourillon (37), **en ce que** notamment au moins une saillie de blocage (30) peut être placé de façon axiale dans une ouverture d'introduction correspondante respectivement se trouve essentiellement entre deux éléments d'encliquetage avoisinants et/ou **en ce qu**'au moins une pièce d'accouplement (2) est formé pour le raccordement essentiellement sans interstice de deux corps de socle (7, 8) et **en ce que** notamment au moins une pièce d'accouplement (2) se dresse au-delà d'un corps de socle (7) en projection essentiellement d'un seul côté.

9. Appareillage de commande selon une des revendications précédentes, **caractérisé en ce que** au moins un appareillage de commande annexé (6) est un commutateur de détection pour l'état de commutation ou de commande d'au moins un appareillage de commande principal (5), **en ce que** notamment au moins un appareillage de commande annexé (6) consiste essentiellement seulement en un rotor de commande (16) en forme de disque disposé entre deux flasques ou écrans de logement (9, 13) et **en ce que** de préférence au moins un flasque ou écran de logement (13) est formé par au moins une pièce d'accouplement (2) et/ou un ultérieur flasque est formé par une plaque conductrice (9).

10. Appareillage de commande selon une des revendications précédentes, **caractérisé en ce qu**'un corps de socle (8) forme directement au moins une fiche (23) pour une fiche de raccordement électrique, et **en ce que** notamment au moins une pièce d'accouplement (2) porte directement une fiche (23), un palier ou logement de rotor (19) et/ou deux corps d'isolation (7, 9) pourvus de parties électriquement conductives.
